# EUROPÄISCHE PATENTSCHRIFT

(11) **EP 1 182 404 B1**
(45) Veröffentlichungstag und Bekanntmachung des Hinweises auf die Patenterteilung: **07.12.2005**
(21) Anmeldenummer: 01114601.6
(22) Anmeldetag: 18.06.2001
(51) Int. Cl.: F23Q 7/00

(54) **Verfahren zur Verbindung von Heizstab und Körper einer Glühkerze**
Method for joining a heating rod and a glow plug body
Procédé de liaison d'une barre chauffante et un corps de bougie

(30) Priorität: 22.08.2000 DE 10041282
(43) Veröffentlichungstag der Anmeldung: 27.02.2002
(73) Patentinhaber: Beru AG, 71636 Ludwigsburg (DE)
(72) Erfinder: Heinz, Rudi, 71686 Remseck (DE); Hain, Rainer, 71711 Steinheim (DE)
(74) Vertreter: Wilhelms, Rolf E.

(56) Entgegenhaltungen:
- EP-A- 0 903 541
- EP-A- 1 158 245
- PATENT ABSTRACTS OF JAPAN vol. 007, no. 071 (M-202), 24. März 1983 (1983-03-24) & JP 58 000022 A (NIPPON TOKUSHU TOGYO KK), 5. Januar 1983 (1983-01-05)

## Beschreibung

Die Erfindung betrifft ein Verfahren zum Verbinden des Heizstabes einer Glühkerze mit dem Glühkerzenkörper, bei dem der Heizstab in die axiale Bohrung des Glühkerzenkörpers eingesetzt wird und durch eine radiale Krafteinwirkung auf den Glühkerzenkörper ein zentraler Presssitz zwischen dem Glühkerzenkörper und dem Heizstab erzeugt wird.

Ein derartiges Verfahren ist aus der EP 1158245 A1 bekannt.

Aus der JP-A-58 000022 ist es weiterhin bekannt, den Heizstab einer Glühkerze mit dem Glühkerzenkörper dadurch zu verbinden, dass auf der Heizstaboberfläche mehrere umlaufende Rillen aufgebracht werden und diese mit einer temperaturbeständigen Flüssigkeit gefüllt werden. Nach dem Einschieben des Heizstabes in den Glühkerzenkörper wird von der Außenseite des Glühkerzenkörpers Körpermaterial in die Rillen des Heizstabes gedrückt. Um diese Verbindung dicht auszugestalten ist es erforderlich, zusätzlich die hitzebeständige Flüssigkeit zu verwenden.

Aus der JP-A-01046520 ist es gleichfalls bekannt dem Glühkerzenkörper mit dem Heizstab dadurch zu Verbinden, dass beide Teile durch eine radiale Kraft nach innen verformt werden.

Aus der EP-A-0903541 ist es weiterhin bekannt, den Heizstab einer Glühkerze mit dem Glühkerzenkörper dadurch zu verbinden, dass der Heizstab an einer Pressfläche mit angeformten Rillen versehen und axial in den Glühkerzenkörper gepresst wird.

Es ist somit vorbekannt, den Heizstab einer Glühkerze mit dem Glühkerzenkörper durch Einpressen des Heizstabes in den Glühkerzenkörper zu verbinden. Hierzu wird eine hydraulische Einpressvorrichtung eingesetzt, die einen zentrischen Presssitz zwischen Heizstab und Körper erzeugt. Üblicherweise wird der Heizstab axial von der brennraumseitigen Glühkerzenspitze her in den Glühkerzenkörper eingepresst. Die hierzu erforderliche axiale Kraft auf die Spitze des Heizstabes ist stark von den Toleranzen der Körperbohrung und des Heizstabsdurchmessers sowie der jeweiligen Oberflächenbeschaffenheit abhängig. Da das Vorstehmaß des Heizstabes von dem Glühkerzenkörper ein wesentlicher Parameter der Funktion der Glühkerze in Montage- und Motorbetrieb ist, muss der Einpressweg während der Montage überwacht werden. Durch die hohe Einpresskraft besteht insbesondere bei dünnen und verhältnismäßig langen Heizstäben die Gefahr einer Beschädigung des Heizstabes durch Ausknicken, Abkippen, Riefenbildung oder Verformung, so dass die Einpresskraft einen vorbestimmten Maximalwert nicht überschreiten darf. Deshalb muss auch die Einpresskraft während des Einpressvorganges überwacht werden.

Die Kraftwegüberwachung ist technisch aufwendig, wobei der lange Einpressweg verbunden mit den hohen Einpresskräften die aufgezeigten Risiken in sich birgt. Bei beschichteten Heizstäben wird darüber hinaus die Beschichtung zerstört.

Die geschilderten Nachteile treten in dem Maße zunehmend auf, in dem die Glühkerzen bezüglich ihres Heizstabdurchmessers kleiner und die Glühkerzen insgesamt länger werden, was wiederum den Bau raumsparender Motoren begünstigt.

Wenn demgegenüber der Heizstab einer Glühkerze mit dem Glühkerzenkörper durch eine radiale Krafteinwirkung verbunden wird, besteht das Problem, den Verbindungsbereich ausreichend abzudichten. Hierzu ist es in der Regel erforderlich, die Außenfläche des Heizstabes durch Bilden von Rillen vorzubehandeln und zusätzlich eine hitzebeständige Flüssigkeit im Verbindungsbereich vorzusehen, um diesen dicht abzuschließen.

Die der Erfindung zugrunde liegende Aufgabe demgegenüber darin, ein Verfahren der eingangs genannten Art anzugeben, mit dem in einfacher Weise ein fester und dichter axialer Presssitz erzeugt werden kann.

Diese Aufgabe wir durch das Verfahren nach dem Patentanspruch 1 gelöst.

Ein besonders bevorzugtes Ausführungsbeispiel des erfindungsgemäßen Verfahrens ist Gegenstand des Anspruchs 2.

Im Folgenden wird das erfindungsgemäße Verfahren anhand der zugehörigen Zeichnung näher beschrieben.
Figur 1 zeigt eine schematische Längsschnittansicht durch eine Glühkerze vor der Verbindung des Heizstabes mit dem Glühkerzenkörper,
Figur 2 zeigt eine schematische Längsschnittansicht durch die Glühkerze nach Figur 1 nach der Verbindung des Heizstabes mit dem Glühkerzenkörper und
Figur 3 ist eine schematische Darstellung eines Werkzeugs für das erfindungsgemäße Verfahren.

Gemäß Figur 1 wird der Heizstab 1 zentrisch im Körper 2 positioniert gehaltert, beispielsweise eingeschoben, wobei Durchmesser von Heizstab 1 und Bohrung im Körper 2 entsprechend aufeinander abgestimmt sind, so daß der Einschub mit geringer Kraft erfolgen kann. Hierbei wird auf einfache Weise der Heizstab 1 axial ausgerichtet; darüberhinaus ist er sehr genau mit geringsten Langentoleranzen axial auf das gewünschte Vorstehmaß bezüglich des Körpers 2 positionierbar.

Gemäß Figur 2 wird im Crimpbereich 3 beispielsweise mittels eines Crimpwerkzeuges gemäß Figur 3 der Glühkerzenkörper 2 über dem Heizstab 1 vercrimpt; bevorzugt erstreckt sich der Crimpbereich axial über eine Länge von etwa 20 mm. Beim Crimpvorgang erfolgt in diesem Bereich eine Durchmesserverringerung des Körpers 2. Die Vercrimpung erfolgt bevorzugt etwa mittig über dem Bereich des Heizstabes 1, der innerhalb des Körpers 2 angeordnet ist.

Das Crimpwerkzeug gemäß Figur 3 weist eine Drehscheibe, sechs Crimpbacken 4 und Paßfeder 5 auf.

In Versuchen wurde festgestellt, daß sich bei Glühkerzen, die nach dem Erfindungsverfahren gefertigt wurden, ein sehr genauer Rundlauf ergibt; Beschädigungen des Heizstabes, wie Abknicken oder Deformation traten nicht auf.Bei beschichteten Heizstäben blieb die Beschichtung unbeschädigt. Bei dem einfachen Verfahren ist eine Kraft-Weg-Überwachung unnötig, wobei die erfindungsgemäß radial übertragenden Kräfte insgesamt weniger fertigungstechnische Risiken beinhalten.

## Patentansprüche

1. Verfahren zum Verbinden des Heizstabes (1) einer Glühkerze mit dem Glühkerzenkörper (2), bei dem der Heizstab (1) in die axiale Bohrung des Glühkerzenkörpers (2) eingesetzt wird und durch eine radiale Krafteinwirkung auf den Glühkerzenkörper (2) ein zentraler Presssitz zwischen dem Glühkerzenkörper (2) und dem Heizstab (1) erzeugt wird, **dadurch gekennzeichnet, dass** die radiale Krafteinwirkung in Form eines Vercrimpens eines Crimpbereiches (3) des Glühkerzenkörpers (2) über dem Heizstab (1) ausgeübt wird, bei dem der Heizstab (1) zentral im Glühkerzenkörper (2) gehalten wird und der Glühkerzenkörper (2) im Crimpbereich (3) mittels eines Crimpwerkzeug es mit sechs Crimpbacken (4) und sechs Passfedern (5) zusammengequetscht wird, und die Vercrimpung etwa mittig in dem Bereich des Heizstabes (1) erfolgt, der im Glühkerzenkörper (2) angeordnet ist.

2. Verfahren nach Anspruch 1 **dadurch gekennzeichnet, dass** der Crimpbereich (3) eine axiale Erstreckung von etwa 20 mm hat.

## Claims

1. Method of joining the heating rod (1) of a glow plug to the glow plug body (2), in which the heating rod (1) is inserted into the axial bore in the glow plug body (2) and a central press fit is produced between the glow plug body (2) and the heating rod (1) by applying radial force to the glow plug body (2), **characterised in that** the radial force is exerted by crimping a crimping region (3) of the glow plug body (2) over the heating rod (1), in which the heating rod (1) is held centrally in the glow plug body (2) and the glow plug body (2) is squeezed together in the crimping region (3) by means of a crimping tool with six crimping jaws (4) and six keys (5), and crimping is effected approximately centrally in the region of the heating rod (1) arranged in the glow plug body (2).

2. Method according to claim 1, **characterised in that** the crimping region (3) has an axial extent of approximately 20 mm.

## Revendications

1. Procédé de liaison d'une barre chauffante (1) d'une bougie à incandescence, au corps de bougie à incandescence (2), pour lequel la barre chauffante (1) est insérée dans le perçage axial du corps de bougie à incandescence (2), et, en faisant agir une force radiale sur le corps de bougie à incandescence (2), un montage pressé central étant produit entre le corps de bougie à incandescence (2) et la barre chauffante (1), **caractérisé en ce que** l'action d'une force radiale est accomplie sous la forme d'un sertissage d'une zone de sertissage (3) du corps de bougie à incandescence (2) sur la barre chauffante (1), lors duquel la barre chauffante (1) est maintenue centralement dans le corps de bougie à incandescence (2), et le corps de bougie à incandescence (2), dans la zone de sertissage (3), étant écrasé à l'aide d'un outil de sertissage comprenant six mâchoires de sertissage (4) et six languettes d'ajustement (5), et le sertissage se faisant à peu près centralement dans la zone de la barre chauffante (1), disposée dans le corps de bougie à incandescence (2).

2. Procédé selon la revendication 1, **caractérisé en ce que** la zone de sertissage (3) présente une étendue axiale d'environ 20 mm.
